# EUROPÄISCHE PATENTSCHRIFT

(11) **EP 0 379 965 B1**
(45) Veröffentlichungstag und Bekanntmachung des Hinweises auf die Patenterteilung: **12.08.1992**
(21) Anmeldenummer: 90100958.9
(22) Anmeldetag: 18.01.1990
(51) Int. Cl.: B65F 1/14

(54) **Abfallsammler**
Waste bin
Poubelle

(30) Priorität: 26.01.1989 DE 3902277
(43) Veröffentlichungstag der Anmeldung: 01.08.1990
(73) Patentinhaber: Noss, Karl August, Dipl.-Ing., D-51674 Wiehl (DE)
(72) Erfinder: Noss, Karl August, Dipl.-Ing., D-51674 Wiehl (DE)
(74) Vertreter: von Rohr, Hans Wilhelm, Dipl.-Phys.

(56) Entgegenhaltungen:
- DE-C- 3 631 276
- US-A- 3 788 720

## Beschreibung

Die Erfindung betrifft einen Abfallsammler nach dem Oberbegriff von Anspruch 1 bzw. von Anspruch 12.

Der bekannte Abfallsammler, von dem die Erfindung ausgeht (GB-A 1 333 335 bzw. inhaltsgleiche US-A 3 788 720) weist einen Deckel auf, der sich unter seinem Eigengewicht öffnet, wohingegen die aktive Kraft des Abfallbehälters selbst genutzt wird, um ihn zu schließen. Die Öffnungsbewegung des Deckels ist schnell und wird ohne jedes zusätzliche Hilfsmittel erreicht. Unpraktisch ist es bei dem bekannten Abfallsammler aber, daß der Deckel an einer senkrecht zur Seitenwand des Schrankes verlaufenden, mit einem besonderen Beschlag an der Seitenwand anzubringenden horizontalen Schwenkachse gelagert ist. Das ist anbringungstechnisch aufwendig.

Im übrigen ist ein vom grundsätzlichen Funktionsprinzip her konträr arbeitender Abfallsammler bekannt, bei dem der Deckel durch die Ausschwenkbewegung des Abfallbehälters nach Art eines Keilgetriebes angehoben wird, also aktive Kräfte genutzt werden, um den Deckel zu öffnen. Diese Keilgetriebetechnik ist zweckmäßig, da im Fall eingeschwenkter Stellung des Abfallbehälters keine entgegen der Einschwenkrichtung gerichtete Kraft auf den Abfallbehälter ausgeübt wird und der Deckel stets sicher schließt, da er infolge seines Eigengewichts in Schließstellung tritt. Diese Technik ist aber konstruktiv und damit kostenmäßig aufwendig, da besondere Keile, Nocken od. dgl. vorgesehen sein müssen, die überdies noch an einer genau bestimmten Stelle, nämlich nahe der Schwenkachse des Deckels, angeordnet sein müssen, um eine ausreichende Öffnungshöhe des Deckels zu gewährleisten (DE-C 2 916 183 bzw. DE-A 3 028 233).

Der Lehre der vorliegenden Patentanmeldung liegt die Aufgabe zugrunde, ausgehend von dem eingangs erläuterten, bekannten Abfallsammler mit einem schwenkbar an einer Seitenwand eines Schrankes angelenkten Abfallbehälter und Deckel, der sich durch sein Eigengewicht öffnet, die Deckelsteuerung so weit wie möglich zu vereinfachen.

Das zuvor aufgezeigte Problem löst die Lehre der Erfindung mit den Merkmalen des kennzeichnenden Teils von Anspruch 1. Erfindungsgemäß wird eine Lösung angegeben, bei der sich der Deckel nach wie vor allein unter seinem Eigengewicht öffnet, gleichwohl aber eine einfache Anbringung an der Seitenwand des Schrankes gewährleistet ist. Die Winkellage der Deckelschwenkachse gegenüber der Seitenwand ist dabei von entscheidender Bedeutung, es wird nämlich dadurch erreicht, daß die wegen der vertikalen Behälterschwenkachse sowieso erforderliche Haltekonsole im vorderen Winkel zwischen Seitenwand und Tür für die Lagerung der Schwenkachse des Deckels mitgenutzt werden kann.

Es gibt nun eine Vielzahl von Möglichkeiten, die Lehre der Erfindung auszugestalten und weiterzubilden, wozu auf die dem Anspruch 1 nachgeordneten Ansprüche 2 bis 11 verwiesen werden darf.

Anspruch 12 gibt eine weitere, auf dem gleichen Funktionsprinzip beruhende Lösung des zuvor aufgezeigten Problems, allerdings mit einer horizontalen, sich im wesentlichen parallel zur Seitenwand erstreckenden Deckelschwenkachse. Durch die atypische Ausgestaltung einer Lageröffnung an der Haltekonsole als Langloch bekommt die Deckelschwenkachse einen zusätzlichen Freiheitsgrad, der es ihr erlaubt, zum Öffnen des Deckels hinten nach unten zu schwenken. Der gewichtsabhängige Absenkeffekt für den hinteren Teil des Deckels tritt also auch hier ein. Gleichzeitig bildet die horizontale Dekkelschwenkachse auch eine im Notfall verwendbare Handschwenkachse, um die der Deckel notfalls von Hand aufgeschwenkt werden kann.

Eine bevorzugte Gestaltung dieser nebengeordneten Lösung des zuvor aufgezeigten Problems betrifft Anspruch 13.

Im folgenden wird die Erfindung desweiteren anhand einer lediglich Ausführungsbeispiele darstellenden Zeichnung näher erläutert. In der Zeichnung zeigt
Fig. 1 in schematischer Darstellung, perspektivisch gezeichnet, einen in einem Schrank eingebauten Abfallsammler der in Rede stehenden Art,
Fig. 2 in perspektivischer Ansicht, vergrößert, ein erstes Ausführungsbeispiel eines erfindungsgemäßen Abfallsammlers,
Fig. 3 in Fig. 2 entsprechender Darstellung, ein zweites Ausführungsbeispiel eines erfindungsgemäßen Abfallsammlers,
Fig. 4 in Fig. 2 entsprechender Darstellung, ein drittes Ausführungsbeispiel eines erfindungsgemäßen Abfallsammlers,
Fig. 5 in den Teilfiguren a), b), c) in Draufsicht die Ausführungsbeispiele der Fig. 2, 3 und 4,
Fig. 6 den Abfallsammler aus Fig. 4 in einer Ansicht von der Seitenwand des Schrankes her gesehen, den Abfallbehälter eingeschwenkt und den Deckel in Schließstellung,
Fig. 7 in einer Seitenansicht wie in Fig. 6 diesen Abfallsammler, jedoch den Abfallbehälter ausgeschwenkt und den Deckel geöffnet und
Fig. 8 in perspektivischer Darstellung die Haltekonsole eines weiteren Ausführungsbeispiels eines erfindungsgemäßen Abfallsammlers.

Der in Fig. 1 dargestellte Abfallsammler 1 ist in einem Schrank 2 eingebaut, der durch eine schwenkbar am Schrank 2 angelenkte Tür 3 verschlossen ist. Der Abfallsammler 1 weist einen Abfallbehälter 4 auf, der im dargestellten Ausführungsbeispiel eine kreiszylindrische Form hat. Genau gesagt ist der Abfallbehälter 4 ein kreiszylindrischer Außenmantel, in den von oben her ein Inneneimer, der nicht dargestellt ist, eingesetzt werden kann. Andere Ausführungsformen sind hier denkbar und im Stand der Technik bekannt.

Außer dem Abfallbehälter 4 weist der Abfallsammler 1 noch einen den Abfallbehälter 4 verschließenden Deckel 5 auf.

Der Abfallbehälter 4 ist um eine im wesentlichen vertikale Behälterschwenkachse 6 schwenkbar hier an oberen und unteren Haltekonsolen 7, 8 an einer Seitenwand 9 des Schrankes 2 angelenkt. Im hier dargestellten Ausführungsbeispiel erfolgt die schwenkbare Anlenkung an den Haltekonsolen 7, 8 mit Hilfe von seitlich abragenden oberen und unteren Tragwinkeln 10, 11. Der Abfallbehälter 4 kann aber auch unmittelbar an den Haltekonsolen 7, 8 angelenkt sein, er kann auch an einem oberen Tragwinkel eingehängt oder auf einem unteren Tragwinkel in Form einer Platte aufgestellt sein. Die vertikale Behälterschwenkachse 6 ist hier nicht körperlich vorhanden, sondern ist durch zwei miteinander fluchtende Achsstummel gebildet. Auch das ist im Stand der Technik bekannt.

Der Deckel 5 ist um eine im wesentlichen horizontale Deckelschwenkachse 12 schwenkbar an der Seitenwand 9 des Schrankes 2 angelenkt, und zwar an der Haltekonsole 7 an entsprechenden Lagerlaschen. Es kann auch eine separate Haltekonsole zur Anlenkung des Deckels vorgesehen sein.

Beim Herausschwenken des Abfallbehälters 4 schwenkt der Deckel 5 in Öffnungsstellung und beim Hereinschwenken schwenkt der Deckel 5 wieder zurück in Schließstellung. In Schließstellung liegt dabei der Deckel 5 mit seinem nach unten abragenden Rand 13 auf dem oberen Öffnungsrand 14 des Abfallbehälters 4 auf und dichtet den Abfallbehälter 4 so geruchsverschließend ab.

Die zuvor schon erwähnte Haltekonsole 7 liegt im hier dargestellten und bevorzugten Ausführungsbeispiel im vorderen, von der Seitenwand 9 und der Tür 3 des Schrankes 2 gebildeten Winkel. Sie erstreckt sich nur über einen kleinen Teil der Tiefe des Deckels 5. Die Deckelschwenkachse 12 ist mit einem Ende in der Haltekonsole 7 gelagert. Die Deckelschwenkachse 12 braucht aus diesem Grunde nicht über die volle Tiefe des Deckels 5 zu reichen, wenn der Deckel 5 auch ansonsten eine ausreichende Steifigkeit hat.

Fig. 1 zeigt ganz generell einen Abfallsammler 1 der in Rede stehenden Art, läßt jedoch die Lehre der Erfindung in ihren wesentlichen Details nicht recht erkennen. Für ein erstes Ausführungsbeispiel ist dies aber in Fig. 2 gut zu erkennen.

Fig. 2 läßt erkennen, daß hier die Deckelschwenkachse 12 in einem spitzen Winkel zur Seitenwand 9 verläuft und in einer Aufnahme 15 in der Deckelfläche geführt und gelagert ist, daß das Gewicht des zwischen der Deckelschwenkachse 12 und der Seitenwand 9 liegenden hinteren Teils des Deckels 5 größer ist als das Gewicht des jenseits der Deckelschwenkachse 12 liegenden vorderen Teils des Deckels 5, daß der hintere Teil des Deckels 5 beim Herausschwenken des Abfallbehälters 4 unter Wirkung seines Gewichts nach unten schwenkt und beim Hereinschwenken des Abfallbehälters 4 vom Öffnungsrand 14 entgegen seinem Gewicht wieder nach oben gedrückt wird und der vordere Teil des Deckels 5 eine entsprechende Öffnungs- und Schließbewegung ausführt und vorzugsweise daß, vorzugsweise an der Haltekonsole 7, ein Anschlag 16 für das Herunterschwenken des hinteren Teils des Deckels 5 vorgesehen ist. Den Anschlag 16, den hier die Kante der Haltekonsole 7 bildet, läßt Fig. 7 besonders deutlich erkennen. Dieser Anschlag 16 verhindert, daß der Deckel 5 bei ausgeschwenktem Abfallbehälter 4 eine mehr oder weniger senkrechte Lage einnimmt, die für das Schließen beim erneuten Wiedereinschwenken unzweckmäßig wäre.

Fig. 2 in Verbindung mit den Fig. 6 und 7 macht deutlich, daß die Öffnungsbewegung des Deckels 5 bei diesem Abfallsammler 1 eine taumelnde Bewegung um die Deckelschwenkachse 12 ist und daß das Anheben des Deckels 5 im hinteren Teil zum Schließen des Deckels 5 insgesamt nur durch den Öffnungsrand 14 des Abfallbehälters 4 verursacht wird. Der nach unten ragende Rand 13 des Deckels 5 gleitet auf dem diesen beim Einschwenken unterlaufenden Öffnungsrand 14 des Abfallbehälters 4. Selbstverständlich ist es möglich, die aneinander zur gleitenden Anlage kommenden Flächen entsprechend gleitfähig auszustatten, also mit einer entsprechenden Beschichtung zu versehen oder aus entsprechend gleitfähigem Material herzustellen.

Mit der "kurzen" Haltekonsole 7 ist man hinsichtlich des Lagerendes der Deckelschwenkachse 12 auf den Winkelbereich zwischen Seitenwand 9 und Tür 3 des Schrankes 2 festgelegt. Um von hier ausgehend die Schwenkbewegung des Deckels 5, die erfindungsgemäß realisiert werden soll, auch tatsächlich zu realisieren, ist die Winkelstellung der Deckelschwenkachse 12 von erheblicher Bedeutung. Es hat sich gezeigt, daß aus technischen Gründen eine Winkelstellung zwischen 30° und 50°, insbesondere eine Winkelstellung von etwa 45° zur Seitenwand 9 optimale Verhaltensweisen ergeben.

Aus ästhetischen Gründen empfiehlt es sich natürlich, die Aufnahme 15 für die Deckelschwenkachse 12 auf der Unterseite des Deckels 5 anzuordnen. Die Deckelschwenkachse 12 kann hier eingesteckt, eingeklemmt, eingerastet oder in anderer Weise mit dem Deckel 5 fest verbunden werden. Eine ausrastbare Aufnahme 15, die hier nicht dargestellt ist, erlaubt ein Ausrasten des Deckels 5 im Notfall, beispielsweise wenn beim Schließen der Abfallbehälter 4 zu voll ist. Zur Lösung dieser Frage gibt es aber auch noch andere Möglichkeiten, die nachfolgend noch erläutert werden.

An sich ist es aus dem Stand der Technik bekannt, daß der Deckel 5 in Draufsicht etwa wie ein geschlossenes U ausgeführt ist. Diese Deckelform empfiehlt sich nun in besonderer Weise für die vorliegende Gestaltung eines Abfallsammlers 1, da sie der Voraussetzung, sowohl einen Linksanschlag als auch einen Rechtsanschlag des Deckels 5 zu ermöglichen, optimale Voraussetzungen entgegenbringt. Es empfiehlt sich in diesem Zusammenhang, aber auch generell, daß der Deckel 5 symmetrisch zu seiner senkrecht zur Seitenwand 9 verlaufenden Mittellinie ausgeführt ist und, insbesondere, auf jeder Seite der Mittellinie eine Aufnahme 15 aufweist. In den Figuren der Zeichnung ist jeweils nur die dem Linksanschlag entsprechende Aufnahme 15 in gestrichelter Form eingezeichnet, gestrichelt deshalb, weil sie sich regelmäßig unter dem Deckel 5 befindet. Es liegt aber auf der Hand, wo und wie die entsprechend symmetrische Aufnahme an der anderen Seite des Deckels 5 anzuordnen ist.

Die Form des Deckels als U hat den ganz besonderen Vorteil, daß ohne ergänzende Maßnahmen bei in einem Winkel von etwa 45° zur Seitenwand 9 verlaufender Deckelschwenkachse 12 der hintere Teil des Deckels 5 stets ein größeres Gewicht als der vordere Teil des Deckels 5 hat. Das liegt daran, daß der hintere Teil des Deckels 5 stets die winkelförmige Ausgestaltung hat, während auf der gegenüberliegenden Seite der Deckelschwenkachse 12 der Deckel 5 abgerundet ist und eine entsprechende Materialmenge "fehlt".

Un die gewünschte Winkellage der Deckelschwenkachse 12 besonders unproblematisch gestalten zu können empfiehlt es sich, daß die Ecken des Deckels 5 schräg, vorzugsweise in einem mit dem Verlaufswinkel der Deckelschwenkachse 12 übereinstimmenden Winkel, abgeschnitten sind. Diese Gestaltung zeigt auch Fig. 2.

Fig. 2 zeigt insoweit auch noch ein besonders bevorzugtes Ausführungsbeispiel der Erfindung, als die Deckelschwenkachse 12 von der Haltekonsole 7 lösbar und in zwei einem Linksanschlag bzw. einem Rechtsanschlag des Deckels 5 entsprechenden Positionen an der Haltekonsole 7 anbringbar ist.

Zuvor ist erläutert worden, daß eine Ausrastbarkeit der Deckelschwenkachse 12 in der Aufnahme 15 für eine Überfüllung des Abfallbehälters 4 vorteilhaft wäre. Eine Alternativlösung für diesen Fall, die gleichzeitig auch eine Handöffnung des Abfallbehälters 4 zu beliebigen Zeiten ermöglicht, ist dadurch gekennzeichnet, daß die Deckelschwenkachse 12 mit dem daran befestigten Deckel 5 insgesamt nochmals um eine weitere horizontale Handschwenkachse 17 gegenüber der Haltekonsole 7 schwenkbar ist. Zusätzlich zu der betriebsmäßig normal verwendeten Deckelschwenkachse 12 ist also eine weitere, lediglich im Notfall oder für die Befüllung von Hand genutzte Handschwenkachse 17 vorgesehen, die allerdings ein Schwenken des Deckels 5 mit der vollen Fläche ermöglicht.

Die Handschwenkachse könnte ohne weiteres parallel zur Seitenwand verlaufen. Das wäre beispielsweise dadurch realisierbar, daß die Haltekonsole 7 nicht nur eine vorspringende Platte 18, sondern zwei über ein seitliches Scharnier miteinander verbundene Platten aufwiese, deren obere gegenüber der unteren nach oben schwenkbar wäre.

Das dargestellte, insoweit bevorzugte Ausführungsbeispiel zeigt aber eine weitaus zweckmäßigere Lösung, die dadurch gekennzeichnet ist, daß die Handschwenkachse 17 in einem spitzen, vorzugsweise in einem rechten Winkel zur Deckelschwenkachse 12 verläuft. Im hier dargestellten und bevorzugten Ausführungsbeispiel gilt dabei, daß die Deckelschwenkachse 12 mit ihrem Ende an der Handschwenkachse 17 bzw. an einem die Handschwenkachse 17 umfassenden Lagerring 19 fest angebracht ist. Die Deckelschwenkachse 12 läuft also praktisch in dem Lagerring 19, dessen Öffnung im wesentlichen quer zur Längsachse der Deckelschwenkachse 12 verläuft, aus. Dieser Lagerring 19, entsprechend breit, ist auf der Handschwenkachse 17 gelagert. Diese Konstruktion ist sehr kompakt und integriert die Handschwenkachse 17 höchst unauffällig in die Gesamtanordnung.

Fig. 3 zeigt eine Alternative zum Ausführungsbeispiel gemäß Fig. 2, bei dem die Handschwenkachse 17 tatsächlich parallel zur Seitenwand 9 verläuft. Hierbei ist ein weiteres Merkmal verwirklicht, nämlich das Merkmal, daß die Deckelschwenkachse 12 und die Handschwenkachse 17 einteilig als Gabelstück 20 ausgeführt sind. Diese Gestaltung als Gabelstück 20 hat den Vorteil, daß durch einfaches Herausziehen des Gabelstücks 20 und Wenden des Gabelstücks 20 eine Umrüstung von Linksanschlag auf Rechtsanschlag erfolgen kann.

Fig. 2 zeigt kein Gabelstück, sondern eine andere Möglichkeit, eine leichte Umrüstung von Linksanschlag auf Rechtsanschlag des Deckels 5 zu gewährleisten. Hier gilt nämlich, daß die Deckelschwenkachse 12 an dem der Haltekonsole 7 zugeordneten Ende in einem an der Haltekonsole 7 lösbar angebrachten Lagerblock 21 gelagert ist. Durch Umsetzen des Lagerblocks 21 und Zuordnung zu der spiegelsymmetrisch angeordneten weiteren Aufnahme 15 des Deckels 5 läßt sich die Umrüstung leicht bewerkstelligen. Im übrigen läßt sich der Deckel 5 zusammen mit dem Lagerblock 21 bei Lösen von der Haltekonsole 7 auch leicht reinigen.

Im dargestellten Ausführungsbeispiel ist die Handschwenkachse 17 in dem Lagerblock 21 gelagert.

Im in Fig. 2 dargestellten Ausführungsbeispiel und im in Fig. 4 dargestellten Ausführungsbeispiel ist der Lagerblock 21 insgesamt in eine Schiebeführung 22 an der Haltekonsole 7 einschiebbar. Die Verbindung des Lagerblocks 21 mit der Haltekonsole 7 erfolgt also durch dieses Einschieben in die Schiebeführung 22.

Während beim Ausführungsbeispiel nach Fig. 4, nicht ganz so zweckmäßig, die Schiebeführung 22 als T-Führung nach oben offen ausgeführt ist, ist die Schiebeführung 22 im Ausführungsbeispiel gemäß Fig. 2 nach oben geschlossen. Sie weist hier eine nach unten ragende Schiebenut 23 auf, zu der am Lagerblock 21 eine passende, nach oben ragende Schiebeleiste 24 korrespondiert. Dadurch ist die Schiebeführung 22 hier stärker verschmutzungsgeschützt als im Ausführungsbeispiel gemäß Fig. 4.

In dem Ausführungsbeispiel gemäß Fig. 2 gilt im übrigen, daß der Lagerblock 21 an zwei im rechten Winkel zueinander verlaufenden Seiten zum Einschieben in die Schiebeführung 22 vorbereitet ist. Dabei ist es besonders zweckmäßig, daß hier die Schiebeleiste 24 gleichzeitig als Griffleiste ausgefomt ist. Die an der Vorderseite des Deckels 5 frei liegende Schiebeleiste 24 kann zum Herausziehen und Einschieben des Lagerblocks 21 genutzt werden, während die baugleiche Schiebeleiste 24 an der Längsseite des Lagerblocks 21 der Führung in der Schiebenut 23 dient.

Beim in Fig. 4 dargestellten Ausführungsbeispiel können, ohne daß dies hier zu erkennen ist, in der Unterseite des Lagerblocks 21 zwei sich im rechten Winkel kreuzende T-Nuten vorgesehen sein, so daß auch hier die gewünschte Umsetzung ohne weiteres möglich ist.

Die Fig. 6 und 7 zeigen das Ausführungsbeispiel gemäß Fig. 4 in einer Ansicht von der Seitenwand 9 her. In Fig. 6 sieht man deutlich, wie der Deckel 5 vom Öffnungsrand 14 des Abfallbehälters 4 hochgedrückt ist. Fig. 7 zeigt den gekippten Deckel 5 bei ausgeschwenktem Abfallbehälter 4. Gut zu erkennen ist auch der Lagerblock 21 mit der darin gelagerten Handschwenkachse 17.

Fig. 8 zeigt ein weiteres Ausführungsbeispiel eines erfindungsgemäßen Abfallsammlers 1, bei dem allerdings die Deckelschwenkachse 12 und die Handschwenkachse 17 miteinander zusammenfallen und die Deckelschwenkachse 12 im wesentlichen parallel zur Seitenwand 9 verläuft. Die Haltekonsole 7 weist hier am vorderen und hinteren Ende jeweils eine Lagerlasche 25 mit darin angeordneter Lagerbohrung 26 für die Deckelschwenkachse 12 auf. Die Lagerbohrung 26 in der hinteren Lagerlasche 25 ist dabei als etwa vertikal verlaufendes Langloch ausgeführt. Die Deckelschwenkachse 12 ist in Fig. 8 strichpunktiert angedeutet. Sie liegt hier in der Stellung bei geschlossenem Deckel 5, also eingeschwenktem Abfallbehälter 4. Schwenkt der Abfallbehälter 4 aus, so verliert der Deckel 5 im hinteren Teil seine Unterstützung durch den Öffnungsrand 14 des Abfallbehälters 4. Dadurch fällt die Deckelschwenkachse 12 in der als Langloch ausgeführten hinteren Lagerbohrung 26 nach unten, gleichzeitig wird aber das vordere Ende der Deckelschwenkachse 12 in der Lagerbohrung 26 in der vorderen Lagerlasche 25 auf gleicher Höhe gehalten. Das führt zu der gewünschten Taumelbewegung, mit der der Deckel 5 erfindungsgemäß öffnet.

Im dargestellten Ausführungsbeispiel gilt im übrigen noch, daß auch die Lagerbohrung 26 in der vorderen Lagerlasche 25 als Langloch ausgeführt ist und daß der unter der Deckelschwenkachse 12 verbleibende Freiraum des Langloches durch einen Lagerstopfen 27 geschlossen ist. Hier gibt es die extrem einfache Umrüstungsmöglichkeit, daß der Lagerstopfen 27 einfach vom vorderen in das hintere Langloch umgesteckt wird, wenn man von Linksanschlag auf Rechtsanschlag oder umgekehrt umrüsten möchte.

Zur ergänzenden Erläuterung ist noch darauf hinzuweisen, daß die Langlöcher nicht genau vertikal verlaufen müssen, sondern daß ein auch geneigter Verlauf der Langlöcher, ggf. auch eine winkelförmige Anordnung zweier Langlöcher in einer Lagerlasche dieser Lehre der Erfindung entspricht.

Schließlich ist zu der erläuterten Konstruktion mit hinterem Langloch und vorderer Lagerbohrung äquivalent eine Konstruktion mit vorderem Langloch und hinterer Lagerbohrung, wobei dann allerdings bei Verwendung eines Lagerstopfens dieser im Langloch in der hinteren Lagerlasche im Freiraum über der Deckelschwenkachse angeordnet werden müßte.

## Patentansprüche

1. Abfallsammler mit einem Abfallbehälter (4) und einem den Abfallbehälter (4) verschließenden Deckel, wobei der Abfallbehälter (4) um eine im wesentlichen vertikale Behälterschwenkachse (6) schwenkbar an einer Seitenwand (9) eines Schrankes (2) od. dgl. und der Deckel (5) um eine im wesentlichen horizontale Deckelschwenkachse (12) schwenkbar an der Seitenwand (9) anlenkbar sind, der Deckel (5) beim Herausschwenken des Abfallbehälters (4) in Öffnungsstellung und beim Hereinschwenken wieder zurück in Schließstellung schwenkt, der Deckel (5) in Schließstellung mit seinem Rand (13) auf dem oberen Öffnungsrand (14) des Abfallbehälters (4) aufliegt, im vorderen, von Seitenwand (9) und Tür (3) des Schrankes (2) gebildeten Winkel eine sich nur über einen kleinen Teil der Tiefe des Deckels (5) erstreckende Haltekonsole (7) angebracht ist, die Deckelschwenkachse (12) mit nur einem Ende an der Seitenwand (9) angebracht und in einer Aufnahme (15) in der Deckelfläche geführt ist und das Gewicht des bezüglich der Ausschwenkrichtung des Abfallbehälters (4) jenseits der Deckelschwenkachse (12) liegenden hinteren Teils des Deckels (5) größer ist als das Gewicht des diesseits der Deckelschwenkachse (12) liegenden vorderen Teils des Deckels (5), wodurch der hintere Teil des Deckels (5) beim Herausschwenken des Abfallbehälters (4) unter Wirkung des Übergewichts des hinteren Teils nach unten schwenkt und beim Hereinschwenken des Abfallbehälters (4) vom Öffnungsrand (14) entgegen seinem Gewicht wieder nach oben gedrückt wird, so daß der vordere Teil des Deckels (5) eine entsprechende Öffnungs- und Schließbewegung ausführt, **dadurch gekennzeichnet**, daß die Deckelschwenkachse (12) in einem spitzen Winkel, vorzugsweise in einem Winkel von etwa 45° zur Seitenwand (9) verläuft und mit ihrem Ende in der Haltekonsole (7) gelagert ist.

2. Abfallsammler nach Anspruch 1, dadurch gekennzeichnet, daß an der Haltekonsole (7) eine Anschlag (16) zur Begrenzung des Herunterschwenkens des hinteren Teils des Deckels (5) vorgesehen ist.

3. Abfallsammler nach Anspruch 1 oder 2, dadurch gekennzeichnet, daß der Deckel (5) in Draufsicht etwa wie ein geschlossenes U ausgeführt ist.

4. Abfallsammler nach einem der Ansprüche 1 bis 3, dadurch gekennzeichnet, daß der Deckel (5) symmetrisch zu seiner senkrecht zur Seitenwand (9) verlaufenden Mittellinie ausgeführt ist und, insbesondere, auf jeder Seite der Mittellinie eine Aufnahme (15) aufweist und, vorzugsweise, daß die Ecken des Deckels (5) schräg, vorzugsweise in einem mit dem Verlaufswinkel der Deckelschwenkachse (12) übereinstimmenden Winkel, abgeschnitten sind.

5. Abfallsammler nach einem der Ansprüche 1 bis 4, dadurch gekennzeichnet, daß die Deckelschwenkachse (12) von der Haltekonsole (7) lösbar und in zwei einem Linksanschlag bzw. einem Rechtsanschlag des Deckels (5) entsprechenden Positionen an der Haltekonsole (7) anbringbar ist.

6. Abfallsammler nach Anspruch 5, dadurch gekennzeichnet, daß die Deckelschwenkachse (12) mit dem daran befestigten Deckel (5) insgesamt nochmals um eine weitere horizontale Handschwenkachse (17) gegenüber der Haltekonsole (7) schwenkbar ist und, vorzugsweise, daß die Handschwenkachse (17) parallel zur Seitenwand (9) verläuft.

7. Abfallsammler nach Anspruch 6, dadurch gekennzeichnet, daß die Handschwenkachse (17) in einem spitzen, vorzugsweise in einem rechten Winkel zur Deckelschwenkachse (12) verläuft.

8. Abfallsammler nach einem der Ansprüche 6 oder 7, dadurch gekennzeichnet, daß die Deckelschwenkachse (12) mit ihrem Ende an der Haltekonsole (17) bzw. an einem die Handschwenkachse (17) umfassenden Lagerring (19) fest angebracht ist und, vorzugsweise, daß die Deckelschwenkachse (12) und die Handschwenkachse (17) einteilig als Gabelstück (20) ausgeführt sind.

9. Abfallsammler nach Anspruch 8, dadurch gekennzeichnet, daß die Deckelschwenkachse (12) an dem der Haltekonsole (7) zugeordneten Ende in einem an der Haltekonsole (7) lösbar angebrachten Lagerblock (21) gelagert ist und, vorzugsweise, daß die Handschwenkachse (17) in dem Lagerblock (21) gelagert ist.

10. Abfallsammler nach Anspruch 9, dadurch gekennzeichnet, daß der Lagerblock (21) insgesamt in eine Schiebeführung (22) an der Haltekonsole (7) einschiebbar ist und, vorzugsweise, daß die Schiebeführung (22) nach oben geschlossen ist und eine nach unten ragende Schiebenut (23) und der Lagerblock (21) eine passende, nach oben ragende Schiebeleiste (24) aufweist.

11. Abfallsammler nach Anspruch 10, dadurch gekennzeichnet, daß der Lagerblock (21) an zwei im rechten Winkel zueinander verlaufenden Seiten zum Einschieben in die Schiebeführung (22) vorbereitet ist und, vorzugsweise, daß die Schiebeleiste (24) gleichzeitig als Griffleiste ausgeformt ist.

12. Abfallsammler mit einem Abfallbehälter (4) und einem den Abfallbehälter (4) verschließenden Deckel, wobei der Abfallbehälter (4) um eine im wesentlichen vertikale Behälterschwenkachse (6) schwenkbar an einer Seitenwand (9) eines Schrankes (2) od. dgl. und der Deckel (5) um eine im wesentlichen horizontale Schwenkachse (12) schwenkbar an der Seitenwand (9) anlenkbar sind, der Deckel (5) beim Herausschwenken des Abfallbehälters (4) in Öffnungsstellung und beim Hereinschwenken wieder zurück in Schließstellung schwenkt, der Deckel (5) in Schließstellung mit seinem Rand (13) auf dem oberen Öffnungsrand (14) des Abfallbehälters (4) aufliegt und im vorderen, von Seitenwand (9) und Tür (3) des Schrakes (2) gebildeten Winkel eine sich nur über einen kleinen Teil der Tiefe des Deckels (5) erstreckende Haltekonsole (7) angebracht ist, **dadurch gekennzeichnet**, daß die Deckelschwenkachse (12) mit einem Ende in der Haltekonsole (7) gelagert ist und im wesentlichen parallel zur Seitenwand (9) verläuft, daß die Haltekonsole (7) am vorderen und hinteren Ende jeweils eine Lagerlasche (25) mit darin angeordneter Lagerbohrung (26) für die Dekkelschwenkachse (12) aufweist und daß die Lagerbohrung (26) in der hinteren Lagerlasche (25) als etwa vertikal verlaufendes Langloch ausgeführt ist.

13. Abfallsammler nach Anspruch 12, dadurch gekennzeichnet, daß auch die Lagerbohrung (26) in der vorderen Lagerlasche (25) als Langloch ausgeführt ist und daß der unter der Deckelschwenkachse (12) verbleibende Freiraum des Langloches durch einen Lagerstopfen (27) geschlossen ist.

## Claims

1. A waste collector with a waste container (4) and a lid which closes the waste container (4), wherein the waste container (4) can be linked to a side wall (9) of a cabinet (2) or the like so that it can swivel about a substantially vertical container swivelling axis (6) and the lid (5) can be linked to the side wall (9) so that it can swing about a substantially horizontal lid swivel pin (12), the lid (5) swings into the open position on swinging out the waste container (4) and swings back again into the closed position on swinging in the waste container (4), the edge (13) of the lid (5) in the closed position lies on the upper edge (14) of the opening of the waste container (4), a fixing bracket (7) which only extends over a small part of the depth of the lid (5) is fastened in the front angle formed between the side wall (9) and the door (3) of the cabinet (2), only one end of the lid swivel pin (12) is fastened to the side wall (9) and is guided in a housing (15) in the surface of the lid, and the weight of the rear part of the lid (5) which is on the opposite side of the lid swivel pin (12) with respect to the direction of swinging out of the waste container (4) is greater than the weight of the front part of the lid (5) which is on the near side of the lid swivel pin (12), by means of which the rear part of the lid (5) swings downwards under the effect of the excess weight of the rear part on swinging out the waste container (4) and is pressed upwards again against its weight by the edge (14) of the opening on swinging in the waste container (4), so that the front part of the lid (5) executes a corresponding opening and closing movement, **characterised in that** the lid swivel pin (12) runs at an acute angle to the side wall (9), preferably at an angle of about 45°, and that its end is mounted in the fixing bracket (7).

2. A waste collector according to Claim 1, characterised in that a stop (16) is provided on the fixing bracket (7) to restrict the downward swing of the rear part of the lid (5).

3. A waste collector according to Claims 1 or 2, characterised in that the lid (5) is constructed approximately as a closed U in plan view.

4. A waste collector according to any one of Claims 1 to 3, characterised in that the lid (5) is constructed symmetrical with respect to its centre line which runs at right angles to the side wall (9), and in particular has a housing (15) on each side of its centre line, and that the corners of the lid (5) are preferably bevelled, preferably at an angle which corresponds to the angle of the course of the lid swivel pin (12).

5. A waste collector according to any one of Claims 1 to 4, characterised in that the lid swivel pin (12) can be detached from the fixing bracket (7) and can be fastened to the fixing bracket (7) in two positions corresponding to a left stop or a right stop for the lid (5).

6. A waste collector according to Claim 5, characterised in that the lid swivel pin (12) and the lid (5) fastened to it can be swivelled again as a whole in relation to the fixing bracket (7) around a further horizontal manual swivel pin (17), and that the manual swivel pin (17) is preferably parallel to the side wall (9).

7. A waste collector according to Claim 6, characterised in that the manual swivel pin (17) runs at a sharp angle, preferably at a right angle, to the lid swivel pin (12).

8. A waste collector according to one of Claims 6 or 7, characterised in that the end of the lid swivel pin (12) is firmly attached to the fixing bracket (7) or to a mounting ring (19) which surrounds the manual swivel pin (17), and that the lid swivel pin (12) and the manual swivel pin (17) are preferably constructed in one piece as a fork-shaped piece (20).

9. A waste collector according to Claim 8, characterised in that the end of the lid swivel pin (12) which is adjacent to the fixing bracket (7) is mounted in a mounting block (21) which is detachably mounted on the fixing bracket (7) and that the manual swivel pin (17) is preferably mounted in the mounting block (21).

10. A waste collector according to Claim 9, characterised in that the mounting block (21) can be inserted as a whole into a sliding guide (22) on the fixing bracket (7), and that the sliding guide (22) is preferably closed upwards and has a downward-projecting sliding groove (23) and that the mounting block (21) has a matching upward-projecting sliding bead (24).

11. A waste collector according to Claim 10, characterised in that two sides of the mounting block (21) which run at right angles to each other are prepared for insertion into the sliding guide (22), and that the sliding bead (24) is preferably also formed as a handle bead.

12. A waste collector with a waste container (4) and a lid which closes the waste container (4), wherein the waste container (4) can be linked to a side wall (9) of a cabinet (2) or the like so that it can swivel about a substantially vertical container swivelling axis (6) and the lid (5) can be joined to the side wall (9) so that it can swivel about a substantially horizontal swivel pin (12), the lid (5) swings into the open position on swinging out the waste container (4) and swings back into the closed position again on swinging in the waste container (4), the edge (13) of the lid (5) in the closed position lies on the upper edge (14) of the opening of the waste container (4) and a fixing bracket (7) which only extends over a small part of the depth of the lid (5) is provided in the front angle formed by the side wall (9) and the door (3) of the cabinet (2), characterised in that one end of the lid swivel pin (12) is mounted in the fixing bracket (7) and runs substantially parallel to the side wall (9), that the front and rear ends of the fixing bracket (7) each have a mounting plate (25) with a mounting hole (26) disposed therein for the lid swivel pin (12) and that the mounting hole (26) in the rear mounting plate (25) is constructed as a slot which runs approximately vertically.

13. A waste collector according to Claim 12, characterised in that the mounting hole (26) in the front mounting plate (25) is also constructed as a slot and that the free space of the slot remaining under the lid swivel pin (12) is closed by a mounting plug (27).

## Revendications

1. Collecteur de déchets muni d'un seau à ordures (4) et d'un couvercle fermant le seau à ordures (4), le seau à ordures (4) pouvant s'articuler à une paroi latérale (9) d'une armoire (2) ou analogues en pivotement autour d'un axe de pivotement d'un récipient (6) essentiellement vertical et le couvercle (5) pouvant s'articuler à la paroi latérale (9) en pivotement autour d'un axe de pivotement de couvercle (12) essentiellement horizontal; le couvercle (5) pivote dans la position d'ouverture lors du pivotement du seau à ordures (4) vers l'extérieur et, à nouveau, dans la position de fermeture lors du pivotement vers l'intérieur; le couvercle (5) vient s'appuyer en position de fermeture avec son bord (13) sur le bord supérieur d'ouverture (14) du seau à ordures (4); une console de retenue (7) est installée dans l'angle antérieur formé entre la paroi latérale (9) et la porte (3) de l'armoire (2), qui s'étend sur seulement une petite partie de la profondeur du couvercle (5); l'axe (12) de pivotement du couvercle est disposé contre la paroi latérale (9) avec seulement une extrémité et est guidé dans un évidement (15) pratiqué sur la surface du couvercle; et le poids de la partie arrière du couvercle (5) se trouvant de l'autre côté de l'axe (12) de pivotement du couvercle par rapport à la direction de pivotement vers l'extérieur du seau à ordures (4), est supérieur au poids de la partie avant du couvercle (5) qui se situe de ce côté-ci de l'axe (12) de pivotement du couvercle; par lequel la partie arrière du couvercle (5) pivote vers le bas lors du pivotement du seau à ordures (4) vers l'extérieur sous l'effet du poids excédentaire de la partie arrière et est, à nouveau, pressé vers le haut à partir du bord d'ouverture (14) à l'encontre de son poids lors du pivotement du seau à ordures (4) vers l'intérieur, de telle sorte que la partie avant du couvercle (5) effectue un mouvement correspondant d'ouverture et de fermeture, **caractérisé en ce que** l'axe (12) de pivotement du couvercle s'étend en formant un angle aigu par rapport à la paroi latérale (9), de préférence un angle d'environ 45°, et est monté avec son extrémité dans la console de retenue (7).

2. Collecteur de déchets selon la revendication 1, caractérisé en ce qu'on prévoit, contre la console de retenue (7), une butée (16) pour limiter le pivotement vers le bas de la partie arrière du couvercle (5).

3. Collecteur de déchets selon la revendication 1 ou 2, caractérisé en ce que le couvercle (5) est réalisé, selon une vue d'en haut, à peu près en forme de U fermé.

4. Collecteur de déchets selon les revendications 1 à 3, caractérisé en ce que le couvercle (5) est réalisé symétriquement par rapport à sa ligne médiane s'étendant perpendiculairement à la paroi latérale (9) et présente, en particulier, un évidement (15) de chaque côté de la ligne médiane et, de préférence, en ce que les coins du couvercle (5) sont découpés en oblique, en formant, de préférence, un angle correspondant à l'angle que parcourt l'axe (12) de pivotement du couvercle.

5. Collecteur de déchets selon les revendications 1 à 4, caractérisé en ce que l'axe (12) de pivotement du couvercle est amovible par rapport à la console de retenue (7) et peut être installé contre la console de retenue (7) dans deux positions correspondant à une butée gauche ou à une butée droite du couvercle (5).

6. Collecteur de déchets selon la revendication 5, caractérisé en ce que l'axe (12) de pivotement du couvercle avec le couvercle (5) qui y est fixé, peut encore pivoter conjointement autour d'un autre axe de pivotement manuel horizontal (17) par rapport à la console de retenue (7) et, de préférence, en ce que l'axe de pivotement manuel (17) s'étend parallèlement à la paroi latérale (9).

7. Collecteur de déchets selon la revendication 6, caractérisé en ce que l'axe de pivotement manuel (17) s'étend en formant un angle aigu, de préférence un angle droit par rapport à l'axe (12) de pivotement du couvercle.

8. Collecteur de déchets selon la revendication 6 ou 7, caractérisé en ce que l'axe (12) de pivotement du couvercle est installé à demeure avec son extrémité contre la console de retenue (7) ou contre un anneau de support (19) entourant l'axe de pivotement manuel (17) et, de préférence, en ce que l'axe (12) de pivotement du couvercle et l'axe de pivotement manuel (17) sont réalisés en une seule pièce en forme d'élément fourchu (20).

9. Collecteur de déchets selon la revendication 8, caractérisé en ce que l'axe (12) de pivotement du couvercle est monté contre l'extrémité correspondant à la console de retenue (7) dans un bloc à palier (21) disposé de manière amovible contre la console de retenue (7) et, de préférence, en ce que l'axe de pivotement manuel (17) est monté dans le bloc à palier (20).

10. Collecteur de déchets selon la revendication 9, caractérisé en ce qu'on peut faire coulisser globalement vers l'intérieur, le bloc à palier (21) dans un guidage de coulissement (22) contre la console de retenue (7) et, de préférence, en ce que le guidage de coulissement (22) est fermé vers le haut et présente une rainure de coulissement (23) faisant saillie vers le bas, et le bloc à palier (21) présente une nervure de coulissement (24) correspondante faisant saillie vers le haut.

11. Collecteur de déchets selon la revendication 10, caractérisé en ce que le bloc à palier (21) est préparé sur deux côtés s'étendant mutuellement à angle droit pour pouvoir s'introduire par coulissement dans le guidage de coulissement (22) et, de préférence, en ce que la nervure de coulissement (24) est réalisée simultanément en une nervure de préhension.

12. Collecteur de déchets muni d'un seau à ordures (4) et d'un couvercle fermant le seau à ordures (4), le seau à ordures (4) pouvant s'articuler à une paroi latérale (9) d'une armoire (2) ou analogues en pivotement autour d'un axe de pivotement d'un récipient (6) essentiellement vertical et le couvercle (5) pouvant s'articuler à la paroi latérale (9) en pivotement autour d'un axe de pivotement de couvercle (12) essentiellement horizontal; le couvercle (5) pivote dans la position d'ouverture lors du pivotement du seau à ordures (4) vers l'extérieur et, à nouveau, dans la position de fermeture lors du pivotement vers l'intérieur; le couvercle (5) vient s'appuyer en position de fermeture avec son bord (13) sur le bord supérieur d'ouverture (14) du seau à ordures (4); et une console de retenue (7) est installée dans l'angle antérieur formé entre la paroi latérale (9) et la porte (3) de l'armoire (2), qui s'étend sur seulement une petite partie de la profondeur du couvercle (5); caractérisé en ce que l'axe (12) de pivotement du couvercle est monté avec une extrémité dans la console de retenue (7) et s'étend essentiellement parallèlement à la paroi latérale (9), en ce que la console de retenue (7) présente, à son extrémité avant et arrière, chaque fois une languette à palier (25) dans laquelle est pratiqué un alésage de palier (26) destiné à l'axe (12) de pivotement du couvercle et en ce que l'alésage de palier (26) est réalisé sous forme d'un trou oblong pratiqué dans la languette arrière à palier (25) et s'étendant approximativement en direction verticale.

13. Collecteur de déchets selon la revendication 12, caractérisé en ce que l'alésage de palier (26) est également réalisé dans la'languette de palier avant (25) sous forme de trou oblong et en ce que l'espace libre du trou oblong subsistant en dessous de l'axe (12) de pivotement du couvercle est fermé par un bouchon de palier (27).
